# EUROPÄISCHE PATENTSCHRIFT

(11) **EP 2 694 889 B1**
(45) Veröffentlichungstag und Bekanntmachung des Hinweises auf die Patenterteilung: **31.08.2016**
(21) Anmeldenummer: 12713053.2
(22) Anmeldetag: 28.03.2012
(51) Int. Cl.: F25B 39/02, F25D 23/06, F25D 11/00, F25D 11/02

(54) **HAUSHALTSKÄLTEGERÄT MIT EINEM KÄLTEMITTELKREISLAUFSYSTEM**
DOMESTIC REFRIGERATOR HAVING A REFRIGERANT CIRCUIT SYSTEM
APPAREIL DE FROID MÉNAGER COMPRENANT UN CIRCUIT FRIGORIFIQUE

(30) Priorität: 07.04.2011 DE 102011006952
(43) Veröffentlichungstag der Anmeldung: 12.02.2014
(73) Patentinhaber: BSH Hausgeräte GmbH, 81739 München (DE)
(72) Erfinder: CIESLIK, Detlef, 89537 Giengen (DE); IHLE, Hans, 89537 Giengen (DE); NUIDING, Wolfgang, 89537 Giengen (DE); PFLOMM, Berthold, 89077 Ulm (DE); SCHLÖGEL, Bernd, 89547 Gerstetten (DE)
(86) Internationale Anmeldenummer: PCT/EP2012/055470
(87) Internationale Veröffentlichungsnummer: WO 2012/136530

(56) Entgegenhaltungen:
- CN-Y- 201 145 455
- DE-B- 1 003 236
- US-A- 2 386 889

## Beschreibung

Die Erfindung betrifft ein Haushaltskältegerät, aufweisend einen Innenbehälter, der wenigstens einen kühlbaren Lagerraum für Kältegut begrenzende Behälterwände mit rückseitigen Oberflächen aufweist, und ein Kältemittelkreislaufsystem mit wenigstens zwei Verdampferplatten, dessen Vorderseiten an unterschiedlich orientierte rückseitige Oberflächen der Behälterwände anliegen und dessen Rückseiten mit wenigstens einem Verdampferrohr belegt sind.

Aus der DE 32 04 556 A1 ist ein wärmeisoliertes Gehäuse, insbesondere für Haushalts-Kühlmöbel bekannt, mit einem Kunststoffinnenbehälter, auf dessen der Wärmeisolation zugekehrten Außenseite ein plattenförmiger Verdampfer mit gutem Wärmeübergang in engem Kontakt anliegt, wobei sich an einen, wenigstens den oberen Abschnitt der Rückwand bedeckenden mittleren Verdampferabschnitt seitliche Verdampferabschnitte anschließen, die im oberen Bereich der Seitenwände des Innenbehälters außen anliegend sich bis in die Nähe der Öffnung des Gehäuses erstrecken. Der Verdampfer ist aus einer Rohrschlange gebildet, deren Windungen auf einer Wärme leitenden Tragplatte durch Anklemmen, Anschellen, Anlöten oder dergleichen befestigt sind. An den Übergängen eines mittleren Verdampferabschnittes zu seitlichen Abschnitten ist die Tragplatte durch senkrechte Schlitze unterbrochen, die lediglich von den Rohren der Rohrschlange überbrückt sind. Auf diese Weise lassen sich die einzelnen Verdampferabschnitte besonders leicht abbiegen und dicht an die Außenseite des Innenbehälters anlegen.

Die CN 201 145 455 Y zeigt einen ersten Verdampfer mit einer U-förmig gebogenen Verdampferplatte, welche mit ersten Verdampferrohrabschnitten versehen ist, die einen Gefrierraum umgeben. Außerdem ist ein zweiter Plattenverdampfer gezeigt, welcher zur Kühlung eines vom Gefrierraum separaten Kühlraumes vorgesehen ist, welcher vollständig unterhalb des ersten Verdampfers angeordnet ist und welcher einen entgegen der Schwerkraft nach oben ausgerichteten Verdampferrohrabschnitt aufweist.

Die CN 201 145 455 Y offenbart ein Haushaltshältegerät gemäß dem Oberbegriff des Anspruchs 1.

Aufgabe der Erfindung ist es, ein Haushaltskältegerät mit einer verbesserten Montierbarkeit, Fertigungsqualität und/oder verbesserter Energieeffizienz von Verdampferplatten an rückseitigen Oberflächen von Behälterwänden eines mittels einem Kältemittelkreislaufsystem kühlbaren Lagerraums für Kältegut zu schaffen.

Die Aufgabe der Erfindung wird gelöst durch ein Haushaltskältegerät, aufweisend einen Innenbehälter, der wenigstens einen kühlbaren Lagerraum für Kältegut begrenzende Behälterwände mit rückseitigen Oberflächen aufweist, und ein Kältemittelkreislaufsystem mit wenigstens zwei Verdampferplatten, dessen Vorderseiten an unterschiedlich orientierte rückseitige Oberflächen der Behälterwände anliegen und dessen Rückseiten mit wenigstens einem Verdampferrohr belegt sind, bei dem das wenigstens eine Verdampferrohr in Strömungsrichtung eines das Verdampferrohr durchströmenden Kältemittels einen ersten Verdampferrohrabschnitt aufweist, der entlang einer an derjenigen Behälterwand anliegenden Verdampferplatte verlegt ist, welche der Decke des Lagerraums zugeordnet ist und einen dem ersten Verdampferrohrabschnitt in Strömungsrichtung nachgeschalteten zweiten Verdampferrohrabschnitt aufweist, der entlang einer an derjenigen Behälterwand anliegenden Verdampferplatte verlegt ist, welche dem Boden des Lagerraums zugeordnet ist und einen dem zweiten Verdampferrohrabschnitt in Strömungsrichtung nachgeschalteten dritten Verdampferrohrabschnitt aufweist, der eine entgegen der Schwerkraft ausgerichtete Richtungskomponente aufweist und wobei der dritte Verdampferrohrabschnitt entlang einer an derjenigen Behälterwand anliegenden Verdampferplatte verlegt ist, welche einer Rückwand oder einer Seitenwand des Lagerraums zugeordnet ist.

In allen erfindungsgemäßen Ausführungen kann das Verdampferrohr einen vierten Verdampferrohrabschnitt aufweisen, der in Strömungsrichtung zwischen dem ersten Verdampferrohrabschnitt und zweiten Verdampferrohrabschnitt angeordnet ist und der entlang einer an derjenigen Behälterwand anliegenden Verdampferplatte verlegt ist, welche einer Seitenwand des Lagerraums zugeordnet ist.

In allen erfindungsgemäßen Ausführungen kann alternativ das Verdampferrohr einen vierten Verdampferrohrabschnitt aufweisen, der in Strömungsrichtung zwischen dem ersten Verdampferrohrabschnitt und zweiten Verdampferrohrabschnitt angeordnet ist und der entlang einer an derjenigen Behälterwand anliegenden Verdampferplatte verlegt ist, welche einer Rückwand des Lagerraums zugeordnet ist.

Im Folgenden wird eine beispielhafte Ausführungsform eines Verlaufs von Verdampferrohrabschnitten eines Verdampferrohrs beschrieben, das sich über fünf Verdampferplatten erstreckt.

Zu allererst verläuft das Verdampferrohr in Strömungsrichtung entlang einer an derjenigen Behälterwand anliegenden Verdampferplatte, welche die Decke des Lagerraums bildet. Dabei wird vorzugsweise zunächst ein dem Türblatt zugewandter Abschnitt der Verdampferplatte angeströmt und danach ein hinterer Abschnitt der an der Deckenwand des Lagerraums anliegenden Verdampferplatte. Daran anschließend verläuft das Verdampferrohr in Strömungsrichtung entlang einer an derjenigen Behälterwand anliegenden Verdampferplatte, welche eine erste Seitenwand des Lagerraums bildet. Anschließend verläuft das Verdampferrohr in Strömungsrichtung entlang einer an derjenigen Behälterwand anliegenden Verdampferplatte, welche eine Bodenwand des Lagerraums bildet. Danach verläuft das Verdampferrohr in Strömungsrichtung entlang einer an derjenigen Behälterwand anliegenden Verdampferplatte, welche eine Rückwand des Lagerraums bildet. Entlang dieser Rückwand ist ein Verdampferrohrabschnitt angeordnet, der eine entgegen der Schwerkraft ausgerichtete Richtungskomponente aufweist. Abschließend verläuft das Verdampferrohr in Strömungsrichtung entlang einer an derjenigen Behälterwand anliegenden Verdampferplatte, welche eine zweite verblieben Seitenwand des Lagerraums bildet. Ergänzend kann nach Verlassen der Verdampferplatten, die einen Gefrierraum umgeben, das Verdampferrohr in Strömungsrichtung zu einer weiteren separaten Verdampferplatte eines Kühlraumes geführt werden. Schließlich kann das das Verdampferrohr in den Verdichter enden.

Auf jeder Verdampferplatte, insbesondere auf den Verdampferplatten, welche die Deckenwand und/oder die Bodenwand belegen, kann das Verdampferrohr mäanderförmig verlaufend angeordnet sein.

Der beschriebene Verlauf des Verdampferrohrs kann für Geräte mit geringerem Anspruch an den Geräteenergieverbrauch angepasst werden, beispielsweise indem nur die Bodenwand, die Deckenwand und/oder die Rückwand mit Verdampferplatten und Verdampferrohr versehen werden. Auch in einer solchen Ausführung kann der Ausgang des Verdampfers, z.B. in Richtung Kühlfach bei Kühl-Gefrierkombinationsgeräten so ausgeführt werden, dass sich an der Rückwand ein Rohrverlauf ergibt, der ein Überströmen von Kältemittel in der Stehzeit des Verdichters zumindest vermindert oder sogar verhindert. Eine Ausführungsform eines Verdampferrohrs mit Überströmverhinderung besitzt beispielsweise eine auf der Seite liegende V-Form oder U-Form an dessen oberen Ende sich der Ausgang aus dem Gefrierfach des zugeordneten Verdampfers befindet. Gelangt nun Kältemittel in der Verdichterstehzeit in diesen liegenden V-förmigen Verdampferrohrabschnitt wird die Schwerkraft einem Überströmen von Kältemittel entgegen wirken.

Durch die Unterteilung der Verdampferplatten in flexible Einzelplatinen kann die Anpassung an den Kühlgutbehälter wesentlich besser vorgenommen werden als bisher. Beispielsweise Rohrablösungen, resultierend aus Relativbewegungen von Verdampferrohr und Verdampferplatte während des Biegens können vermieden so werden. Die Kältemittel führenden Verdampferrohrabschnitte können weniger Druckverluste als vergleichbare Verdampfer, wie beispielsweise herkömmliche Rollbond-Verdampfer besitzen. Dadurch kann der gesamte Verdampfer wesentlich effizienter betrieben werden. Durch die Anordnung der Verdampferrohrabschnitte könne Siphons vermieden werden und die Geräuschentwicklung während der Verdichterlaufzeit kann gegebenenfalls stark reduziert werden. Zudem kann die Stirnseite des Gefrierfaches, die an die Türdichtung angrenzt, vorrangig gekühlt werden. Von der verfahrenstechnischen Seite her kann mit einfachen Biege- und Klebevorrichtungen eine Vielzahl verschiedener Verdampfertypen, insbesondere Verdampferplatten-Anordnungsformen einfach und kostengünstig hergestellt werden. Dies bietet auch eine einfache Möglichkeit zur Kältefachabstimmung insbesondere bei Einkreiskältesystemen.

In allen erfindungsgemäßen Ausführungen kann eine Verdampferplatte mit einer anderen Verdampferplatte durch wenigstens einen Steg verbunden sein, der einen zwischen einer Seitenkante der einen Verdampferplatte und einer Seitenkante der anderen Verdampferplatte liegenden Spalt überbrückt, entlang dem ein Übergangsbereich, wie eine Kante, Ecke und/oder Rundung zweier aneinander stoßender rückseitiger Oberflächen zweier unterschiedlich orientierter Behälterwände in der Einbaulage der Verdampferplatten zu liegen kommt.

Erfindungsgemäß können so Verdampfer, insbesondere Kombinationsverdampfer hergestellt werden, bei denen beispielsweise das Gefrierfach von allen fünf Seiten mit Kältemittel führenden Verdampferrohren beaufschlagt ist. Bei einer frontseitigen, insbesondere durch ein Türblatt verschließbaren Öffnung zum Einlegen und Herausnehmen von Kühlgut können die fünf Seiten des Gefrierfaches von einer Deckenwand, einer Rückwand, einer Bodenwand und zwei Seitenwänden gebildet werden.

Die erfindungsgemäßen Verdampferplatten können durch ein gemeinsames Verdampferrohr beaufschlagt werden, das optional mit einer zusätzlichen Verdampferplatte für ein separates Kühlfach verbunden sein kann.

Mittels der durch Stege verbundenen Verdampferplatten kann eine insbesondere einteilige Lösung geschaffen werden, die im Gegensatz zu vollständig verbundenen Verdampferplattenabschnitten einen Biegeaufwand reduziert und/oder ein Biegen entlang einer Kante zweier aneinander stoßender Rückseiten von benachbarter Seitenwänden des Gefrierfaches einfacher insbesondere flexibler möglich ist. So können insbesondere beim Aufkleben der Verdampferplatten auf die Rückseiten der Seitenwände des Innenbehälters Lufteinschlüsse verringert, wenn nicht gar vollständig vermieden werden. Durch die Vermeidung von Lufteinschlüssen kann die Kälteleistung am Innenbehälter bzw. in den Lagerräumen des Kälteguts verbessert werden.

Mittels der durch Stege verbundenen Verdampferplatten kann der Montageaufwand gegenüber einer mehrteiligen Ausführung mit völlig getrennten Verdampferplatten verringert werden. Mittels der durch Stege verbundenen Verdampferplatten können statt aufwändiger und in der Herstellung teurer Rollbond-Verdampferplatinen mit flachen Kanälen, insbesondere Verdampferplatten mit daran befestigten Verdampferrohren verwendet werden.

Gegenüber bekannten Wickelverdampfern haben die durch erfindungsgemäße Stege verbundenen Verdampferplatten den Vorteil, dass je nach Ausführung keine Beauschlagung der Rückwand des Innenbehälters mit einer separaten zusätzlichen Verdampferplatte notwenig ist. Vielmehr kann eine Verdampferplatte entlang der Stege in die Ebene der Rückwand des Innenbehälters gebogen werden.

In einer Verdichterstehzeit, d.h. wenn der Verdichter des Kältemittelkreislaufsystems nicht in Betrieb ist und folglich das Kältemittel in der Verdampferohrleitung nicht durch den Verdichter gefördert wird, kann beispielsweise bei Kühl-Gefrierkombinationsgeräten das Kältemittel aus den dem Gefrierfach zugeordneten Verdampferrohrabschnitten trotzdem in Verdampferrohrabschnitte eines dem Kühlfach zugeordneten Verdampfers strömen. Dies geschieht insbesondere dann, wenn sich bei abgeschaltetem Verdichter im Kühlfachverdampfer der selbe Druck wie im Gefrierfachverdampfer eingestellt hat. Dies wird auch als Druckausgleich in der Verdichterstehzeit bezeichnet. Nach dem Druckausgleich herrscht, findet typischerweise ein langsames Strömen des Kältemittels in Richtung Verdichter statt. Ein solches langsames Strömen kann beispielsweise augrund Absorption von Kältemittel im Verdichteröl oder aufgrund Abkühlung des Verdichters bzw. dessen Innenraum verursacht oder zumindest verstärkt werden.

Den erfindungsgemäßen Ausführungen können insbesondere Rohrplattenverdampfer zu Grunde liegen. Dabei können werden Verdampferrohre, bzw. Verdampferrohrabschnitte verwendet werden, die mit einer reduzierten Anzahl von Rohrbiegungen ausgeführt sind. Die Verdampferplattenzuschnitte können in Art eines Kreuzes aus einer ebenen Blechvorlage hergestellt werden. Die Verdampferrohre, bzw. Verdampferrohrabschnitte können so angeordnet sein, dass die Bereiche des Gefrierfaches, in denen der größte Wärmeeinfall besteht vorrangig mit Kältemittel beströmt werden. Aus dem Boden des Gefrierfaches kommend, kann strömungsendseitig eine Seite des Verdampfers mit einem aufsteigenden Verdampferrohrabschnitt versehen sein. Dies ist sinnvoll, um das Überströmen des Kältemittels während der Auszeit des Verdichters in ein weiter unten liegendes Kühlfach zu verhindern. Weiterhin können die einzelnen Platten, die insbesondere auf fünf Seiten des Gefrierfaches aufgeklebt werden, lediglich mit dünnen Stegen verbunden sein. Damit können die Verdampferrohre mit auf die RohrDurchmesser optimierten Biegeradien gebogen werden.

Die Verdampferplatten können durch entsprechend flexible Ausbildung der Stege individuell an die Lagen, Ausrichtungen und/oder Orientierungen der Rückseiten der Behälterwände angepasst werden. Dadurch können die Verdampferplatten mit ihren Vorderseiten vollflächig, insbesondere Luftblasen frei an die Rückseiten der Behälterwände angebracht, insbesondere angeklebt werden.

Durch diese Vorgehensweise kann beim Biegen eine Relativbewegung zwischen den Verdampferrohren, bzw. Verdampferrohrabschnitten und den Verdampferplatten vermieden werden, da im Biegebereich kein Rohrplattenverbund besteht. Dies sichert eine satte Rohranlage auf den jeweiligen Verdampferplatten. Insbesondere können Verdampferrohre mit Innendurchmessern von ca. 6 mm verwendet werden. Die Kühlfachverdampfer hingegen können in einer speziellen Ausführung separat als eigenständiger Verdampfer hergestellt werden.

Der wenigstens eine Steg kann eine höhere Flexibilität als ein oder mehrere Verdampferrohrabschnitte aufweisen, die über den durch den Steg überbrückten Spalt von der einen Verdampferplatte zu der anderen Verdampferplatte hinweggeführt sind.

In einer Ausführung können jeweils zwei benachbarte Verdampferplatten durch zwei oder drei Stege miteinander verbunden sein.

In einer anderen Ausführung kann der wenigstens eine Steg aus dem Material der Verdampferplatten hergestellt, insbesondere einstückig mit den benachbarten Verdampferplatten ausgebildet sein.

Wenigstens eine Verdampferplatte, welche an der rückseitigen Oberfläche der Deckenwand des Lagerraums anliegt und wenigstens eine andere Verdampferplatte, welche an der rückseitigen Oberfläche der Bodenwand des Lagerraums anliegt, können durch Stege verbunden, insbesondere unter Zwischenfügen einer weiteren Verdampferplatte, die an der rückseitigen Oberfläche der Rückwand des Lagerraums anliegt, verbunden sein.

In allen erfindungsgemäßen Ausführungen kann das wenigstens eine Verdampferrohr entlang wenigstens fünf Verdampferplatten geführt sein, von denen mindestens drei, insbesondere vier oder fünf Verdampferplatten über erfindungsgemäße Stege, wie beschrieben, verbunden sind.

Weitere Vorteile der Erfindung ergeben sich aus der nachfolgenden Beschreibung einer beispielhaften Ausführung unter Bezugnahme auf die beigefügten Figuren. Konkrete Merkmale dieses Ausführungsbeispiels können, alternativ oder in Kombination miteinander, allgemeine Merkmale der Erfindung darstellen.

Es zeigen:
- Fig. 1: eine schematische Darstellung einer Anordnung von Verdampferplatten und einem Verdampferrohr mit Verdampferrohrabschnitten in einer ebenen, ungebogenen Form,
- Fig. 2: eine perspektivische Ansicht einer Rückseite eines Innenbehälters eines Haushaltskältegeräts mit der Anordnung von Verdampferplatten und Verdampferrohrabschnitten gemäß Fig. 1 in einer an die rückseitigen Oberflächen der Behälterwände des Innenbehälters angepassten, gebogenen Raumform.

Die Fig. 1 zeigt einen Ausschnitt eines Innenbehälters 2 am Beispiel eines Haushaltskältegeräts 1. Der Innenbehälter 2 weist Behälterwände 2a, 2b, 2c, 2d, 2e auf, welche einen kühlbaren Lagerraum 3 für Kältegut begrenzen. Im dargestellten Ausführungsbeispiel ist der Lagerraum 3 ein Gefrierfach. Die Behälterwände 2a, 2b, 2c, 2d, 2e weisen rückseitige Oberflächen auf, an welche Verdampferplatten 5a, 5b, 5c, 5d, 5e eines Kältemittelkreislaufsystems 4 Wärme leitend angeordnet, bzw. befestigt, insbesondere angeklebt sind.

In dem in Fig. 1 und Fig. 2 gezeigten Ausführungsbeispiel weist das Kältemittelkreislaufsystem 4 fünf an den Behälterwänden 2a, 2b, 2c, 2d, 2e des Gefrierfachs anzuklebende Verdampferplatten 5a, 5b, 5c, 5d, 5e auf.

Diejenige Verdampferplatte 5c welche an der rückseitigen Oberfläche der Deckenwand, d.h. an der Behälterwand 2c des Lagerraums 3 anliegt und diejenige Verdampferplatte 5a, welche an der rückseitigen Oberfläche der Bodenwand, d.h. an der Behälterwand 2a des Lagerraums 3 anliegt, sind im gezeigten Ausführungsbeispiel durch Stege 6 verbunden. Darüber hinaus ist eine weitere Verdampferplatte 5e, die an der rückseitigen Oberfläche der Rückwand, d.h. an der Behälterwand 2e des Lagerraums 3 anliegt, zwischengefügt, d.h. die Verdampferplatte 5e ist über Stege 6 sowohl mit der Verdampferplatte 5c und der Verdampferplatte 5a verbunden.

Jeweils zwei benachbarte Verdampferplatten, im Ausführungsbeispiel also die Verdampferplatte 5a und die Verdampferplatte 5e bzw. die Verdampferplatte 5c und die Verdampferplatte 5e sind durch jeweils drei Stege 6 miteinander verbunden. Die Stege 6 sind aus dem Material der Verdampferplatten 5a, 5b, 5c, 5d, 5e hergestellt, insbesondere einstückig mit den benachbarten Verdampferplatten 5a, 5b, 5c, 5d, 5e ausgebildet.

Die Stege 6 überbrücken einen zwischen einer Seitenkante 7c der einen Verdampferplatte 5c und einer Seitenkante 7e der anderen Verdampferplatte 5e liegenden Spalt 8. Die Stege 6 überbrücken außerdem einen zwischen einer Seitenkante 7a der einen Verdampferplatte 5a und einer Seitenkante 7e der anderen Verdampferplatte 5e liegenden Spalt 8.

Entlang den Spalten 8 kommen, wie in Fig. 2 dargestellt, die Übergangsbereiche 9 jeweils zweier aneinander stoßender rückseitiger Oberflächen zweier unterschiedlich orientierter Behälterwände 2a, 2b, 2c, 2d, 2e in der Einbaulage der Verdampferplatten 5a, 5b, 5c, 5d, 5e zu liegen. Die Übergangsbereiche 9 können beispielsweise bei rechtwinkelig oder zumindest annähernd rechtwinkelig zueinander orientierter, aneinander stoßender Oberflächen von geraden Kanten eines kastenförmigen oder quaderförmigen Innenbehälters 2 bzw. Lagerraums 3 oder Kühlraums gebildet werden. Diese Kanten können eine abgerundete Kontur aufweisen.

Die Stege 6 weisen eine höhere Flexibilität als ein oder mehrere Verdampferrohre 10, bzw. Verdampferrohrabschnitte 10a, 10b, 10c, 10d, 10e auf, die über die durch die Stege 6 überbrückten Spalte 8 von der einen Verdampferplatte 5a, 5b, 5c, 5d, 5e zu einer anderen Verdampferplatte 5a, 5b, 5c, 5d, 5e hinweggeführt sind.

Im Ausführungsbeispiel der Fig. 1 und Fig. 2 werden die Verdampferrohrabschnitte 10a, 10b, 10c, 10d, 10e von einem durchgehenden, einstückigen Verdampferrohre 10 gebildet. Das Verdampferrohr 10 weist in Strömungsrichtung des Kältemittels, wie durch die Pfeile in Fig. 1 angedeutet, einen ersten Verdampferrohrabschnitt 10c auf, der entlang einer an derjenigen Behälterwand 2c anliegenden Verdampferplatte 5c verlegt ist, welche der Decke des Lagerraums 3 zugeordnet ist. Ein dem ersten Verdampferrohrabschnitt 10c in Strömungsrichtung nachgeschaltet ist ein zweiter Verdampferrohrabschnitt 10a, der entlang einer an derjenigen Behälterwand 2a anliegenden Verdampferplatte 5a verlegt ist, welche dem Boden des Lagerraums zugeordnet ist. Ein dem zweiten Verdampferrohrabschnitt 10a in Strömungsrichtung nachgeschalteter dritter Verdampferrohrabschnitt 10e weist eine entgegen der Schwerkraft ausgerichtete Richtungskomponente aufweist. Der dritte Verdampferrohrabschnitt 10e ist entlang einer an derjenigen Behälterwand 2e anliegenden Verdampferplatte 5e verlegt, welche eine Rückwand des Lagerraums 3 zugeordnet ist.

Das Verdampferrohr 10 weist darüber hinaus einen vierten Verdampferrohrabschnitt 10b auf, der in Strömungsrichtung zwischen dem ersten Verdampferrohrabschnitt 10c und dem zweiten Verdampferrohrabschnitt 10a angeordnet ist und der entlang einer an derjenigen Behälterwand 2b anliegenden Verdampferplatte 5b verlegt ist, welcher einer Seitenwand des Lagerraums 3 zugeordnet ist.

Dem Verdampferrohre 10 mit den Verdampferrohrabschnitten 10a, 10b, 10c, 10d, 10e kann optional ein separater Verdampfer 12 für einen separaten Lagerraum 14, insbesondere einem frostfreien Kühlfach, mit einer separaten Verdampferplatte 13, und einem an das Verdampferrohre 10 anzuschließenden weiteren Verdampferrohr 11 in Strömungsrichtung nachfolgend angeschlossen sein.

## Patentansprüche

1. Haushaltskältegerät, aufweisend einen Innenbehälter (2), der wenigstens einen kühlbaren Lagerraum (3, 14) für Kältegut begrenzende Behälterwände (2a, 2b, 2c, 2d, 2e) mit rückseitigen Oberflächen aufweist, und ein Kältemittelkreislaufsystem (4) mit wenigstens zwei Verdampferplatten (5a, 5b, 5c, 5d, 5e), dessen Vorderseiten an unterschiedlich orientierten rückseitigen Oberflächen der Behälterwände (2a, 2b, 2c, 2d, 2e) anliegen und dessen Rückseiten mit wenigstens einem Verdampferrohr (10) belegt sind, wobei das wenigstens eine Verdampferrohr (10) in Strömungsrichtung eines das Verdampferrohr (10) durchströmenden Kältemittels einen ersten Verdampferrohrabschnitt (10c) aufweist, der entlang einer an derjenigen Behälterwand (2c) anliegenden Verdampferplatte (5c) verlegt ist, welche der Decke des Lagerraums (3) zugeordnet ist und einen dem ersten Verdampferrohrabschnitt (10c) in Strömungsrichtung nachgeschalteten zweiten Verdampferrohrabschnitt (10a) aufweist, der entlang einer an derjenigen Behälterwand (2a) anliegenden Verdampferplatte (5a) verlegt ist, welche dem Boden des Lagerraums (3) zugeordnet ist und einen dem zweiten Verdampferrohrabschnitt (10a) in Strömungsrichtung nachgeschalteten dritten Verdampferrohrabschritt (10e) aufweist, der eine entgegen der Schwerkraft ausgerichtete Richtungskomponente aufweist, **dadurch gekennzeichnet, dass** der dritte Verdampferrohrabschnitt (10e) entlang einer an derjenigen Behälterwand (2e) anliegenden Verdampferplatte (5e) verlegt ist, welche einer Rückwand oder einer Seitenwand des Lagerraums (3) zugeordnet ist.

2. Haushaltsgerät nach Anspruch 1, **dadurch gekennzeichnet, dass** das Verdampferrohr (10) einen vierten Verdampferrohrabschnitt (10b) aufweist, der in Strömungsrichtung zwischen dem ersten Verdampferrohrabschnitt (10c) und dem zweiten Verdampferrohrabschnitt (10a) angeordnet ist und der entlang einer an derjenigen Behälterwand (2b) anliegenden Verdampferplatte (5b) verlegt ist, welche einer Seitenwand des Lagerraums (3) zugeordnet ist.

3. Haushaltsgerät nach Anspruch 1, **dadurch gekennzeichnet, dass** das Verdampferrohr (10) einen vierten Verdampferrohrabschnitt (10b) aufweist, der in Strömungsrichtung zwischen dem ersten Verdampferrohrabschnitt (10c) und dem zweiten Verdampferrohrabschnitt (10a) angeordnet ist und der entlang einer an derjenigen Behälterwand (2b) anliegenden Verdampferplatte (5b) verlegt ist, welche einer Rückwand des Lagerraums (3) zugeordnet ist.

4. Haushaltsgerät nach einem der Ansprüche 1 bis 3, **dadurch gekennzeichnet, dass** eine Verdampferplatte (5a, 5b, 5c, 5d, 5e) mit einer anderen Verdampferplatte (5a, 5b, 5c, 5d, 5e) durch wenigstens einen Steg (6) verbunden ist, der einen zwischen einer Seitenkante (7a, 7c, 7e) der einen Verdampferplatte (5a, 5b, 5c, 5d, 5e) und einer Seitenkante (7a, 7c, 7e) der anderen Verdampferplatte (5a, 5b, 5c, 5d, 5e) liegenden Spalt (8) überbrückt, entlang dem ein Übergangsbereich, wie eine Kante, Ecke und/oder Rundung zweier aneinander stoßender rückseitiger Oberflächen zweier unterschiedlich orientierter Behälterwände (2a, 2b, 2c, 2d, 2e) in der Einbaulage der Verdampferplatten (5a, 5b, 5c, 5d, 5e) zu liegen kommt.

5. Haushaltsgerät nach Anspruch 4, **dadurch gekennzeichnet, dass** der wenigstens eine Steg (6) eine höhere Flexibilität als ein oder mehrere Verdampferrohrabschnitte (10a, 10b, 10c, 10d, 10e) aufweist, die über den durch den wenigstens einen Steg (6) überbrückten Spalt (8) von der einen Verdampferplatte (5a, 5b, 5c, 5d, 5e) zu der anderen Verdampferplatte (5a, 5b, 5c, 5d, 5e) hinweggeführt sind.

6. Haushaltsgerät nach Anspruch 4 oder 5, **dadurch gekennzeichnet, dass** jeweils zwei benachbarte Verdampferplatten (5a, 5b, 5c, 5d, 5e) durch zwei oder drei Stege (6) miteinander verbunden sind.

7. Haushaltsgerät nach einem der Ansprüche 4 bis 6, **dadurch gekennzeichnet, dass** der wenigstens eine Steg (6) aus dem Material der Verdampferplatten (5a, 5b, 5c, 5d, 5e) hergestellt, insbesondere einstückig mit den benachbarten Verdampferplatten (5a, 5b, 5c, 5d, 5e) ausgebildet ist.

8. Haushaltsgerät nach einem der Ansprüche 4 bis 7, **dadurch gekennzeichnet, dass** wenigstens eine Verdampferplatte (5c), welche an der rückseitigen Oberfläche der Deckenwand des Lagerraums (3) anliegt und wenigstens eine andere Verdampferplatte (5a), welche an der rückseitigen Oberfläche der Bodenwand des Lagerraums (3) anliegt, durch Stege (6) verbunden, insbesondere unter Zwischenfügen einer weiteren Verdampferplatte (5e), die an der rückseitigen Oberfläche der Rückwand des Lagerraums (3) anliegt, verbunden sind.

9. Haushaltsgerät nach einem der Ansprüche 1 bis 8, **dadurch gekennzeichnet, dass** das wenigstens eine Verdampferrohr (10) entlang wenigstens fünf Verdampferplatten (5a, 5b, 5c, 5d, 5e) geführt ist, von denen mindestens drei, insbesondere vier oder fünf Verdampferplatten (5a, 5b, 5c, 5d, 5e) über Stege (6) gemäß einem der Ansprüche 6 bis 10 verbunden sind.

## Claims

1. Domestic refrigerator, having an inner container (2), which has container walls (2a, 2b, 2c, 2d, 2e) with rear surfaces which delimit at least one coolable storage space (3, 14) for refrigerated goods, and a refrigerant circuit system (4) with at least two evaporator plates (5a, 5b, 5c, 5d, 5e), the front sides of which rest on differently oriented rear surfaces of the container walls (2a, 2b, 2c, 2d, 2e) and the rear sides of which are occupied with at least one evaporator tube (10), wherein in the flow direction of a refrigerant flowing through the evaporator tube (10) the at least one evaporator tube (10) has a first evaporator tube section (10c), which is placed along an evaporator plate (5c) resting on the container wall (2c), said evaporator plate being assigned to the ceiling of the storage space (3) and having a second evaporator tube section (10a) arranged downstream of the first evaporator tube section (10c) in the flow direction, which is placed along an evaporator plate (5a) which rests on the container wall (2a) and which is assigned to the base of the storage space (3) and has a third evaporator tube section (10e) arranged downstream of the second evaporator tube section (10a) in the flow direction, said third evaporator tube section having a directional component aligned counter to the force of gravity, **characterised in that** the third evaporator tube section (10e) is placed along an evaporator plate (5e) resting on the container wall (2e) and is assigned to a rear wall or a side wall of the storage space (3).

2. Domestic refrigerator according to claim 1, **characterised in that** the evaporator tube (10) has a fourth evaporator tube section (10b), which is arranged in the flow direction between the first evaporator tube section (10c) and the second evaporator tube section (10a) and is placed along an evaporator plate (5b) resting on the container wall (2b) and is assigned to a side wall of the storage space (3).

3. Domestic refrigerator according to claim 1, **characterised in that** the evaporator tube (10) has a fourth evaporator tube section (10b), which is arranged in the flow direction between the first evaporator tube section (10c) and the second evaporator tube section (10a) and is placed along an evaporator plate (5b) resting on the container wall (2b), said evaporator plate being assigned to a rear wall of the storage space (3).

4. Domestic refrigerator according to one of claims 1 to 3, **characterised in that** an evaporator plate (5a, 5b, 5c, 5d, 5e) is connected to another evaporator plate (5a, 5b, 5c, 5d, 5e) by means of at least one web (6), which bridges a gap (8) disposed between a side edge (7a, 7c, 7e) of the one evaporator plate (5a, 5b, 5c, 5d, 5e) and a side edge (7a, 7c, 7e) of the other evaporator plate (5a, 5b, 5c, 5d, 5e), along which a transition region, such as an edge, a corner and/or a curve of two abutting rear surfaces of two differently oriented container walls (2a, 2b, 2c, 2d, 2e) comes to rest in the installation position of the evaporator plates (5a, 5b, 5c, 5d, 5e).

5. Domestic appliance according to claim 4, **characterised in that** the at least one web (6) has a higher flexibility than one or a number of evaporator tube sections (10a, 10b, 10c, 10d, 10e) which are guided through the gap (8) from the one evaporator plate (5a, 5b, 5c, 5d, 5e) to the other evaporator plate (5a, 5b, 5c, 5d, 5e) which is bridged by the at least one web (6).

6. Domestic appliance according to claim 4 or 5, **characterised in that** two adjacent evaporator plates (5a, 5b, 5c, 5d, 5e) are connected to one another by two or three webs (6) in each case.

7. Domestic appliance according to one of claims 4 to 6, **characterised in that** the at least one web (6) is produced from the material of the evaporator plates (5a, 5b, 5c, 4d, 5e), in particular embodied in one piece with the adjacent evaporator plates (5a, 5b, 5c, 5d, 5e).

8. Domestic appliance according to one of claims 4 to 7, **characterised in that** at least one evaporator plate (5c) which rests on the rear surface of the ceiling wall of the storage space (3) and at least one other evaporator plate (5a), which rests on the rear surface of the base wall of the storage space (3), are connected by webs (6), in particular by inserting a further evaporator plate (5e), which rests on the rear surface of the rear wall of the storage space (3).

9. Domestic appliance according to one of claims 1 to 8, **characterised in that** the at least one evaporator tube (10) is guided along at least five evaporator plates (5a, 5b, 5c, 5d, 5e), of which at least three, in particular four or five evaporator plates (5a, 5b, 5c, 5d, 5e) are connected via webs (6) according to one of claims 6 to 10.

## Revendications

1. Appareil frigorifique ménager présentant un contenant intérieur (2), lequel présente des parois de contenant (2a, 2b, 2c, 2d, 2e) avec surfaces arrière délimitant au moins un espace de stockage réfrigérable (3, 14) pour des denrées à réfrigérer et un système de circulation d'agent frigorifique (4) avec au moins deux plaques d'évaporateur (5a, 5b, 5c, 5d, 5e) dont les côtés avant sont contigus à des surfaces arrière des parois de contenant (2a, 2b, 2c, 2d, 2e) orientées différemment et dont les côtés arrière sont dotés d'au moins un tuyau d'évaporateur (10), dans lequel l'au moins un tuyau d'évaporateur (10) présente dans le sens d'écoulement d'un agent frigorifique traversant le tuyau d'évaporateur (10) une première section de tuyau d'évaporateur (10c) disposée le long d'une plaque d'évaporateur (5c) contigüe à la paroi de contenant (2c) affectée au plafond de l'espace de stockage (3) et présente une deuxième section de tuyau d'évaporateur (10a) en aval de la première section de tuyau d'évaporateur (10c) dans le sens d'écoulement, laquelle est disposée le long d'une plaque d'évaporateur (5a) contigüe à la paroi de contenant (2a) affectée au fond de l'espace de stockage (3) et présente une troisième section de tuyau d'évaporateur (10e) en aval de la deuxième section de tuyau d'évaporateur (10a) dans le sens d'écoulement, laquelle présente un composant d'orientation aménagé à l'encontre de la pesanteur, **caractérisé en ce que** la troisième section de tuyau d'évaporateur (10e) est disposée le long d'une plaque d'évaporateur (5e) contigüe à la paroi de contenant (2e) affectée à une paroi arrière ou à une paroi latérale de l'espace de stockage (3).

2. Appareil ménager selon la revendication 1, **caractérisé en ce que** le tuyau d'évaporateur (10) présente une quatrième section de tuyau d'évaporateur (10b) disposée dans le sens d'écoulement entre la première section de tuyau d'évaporateur (10c) et la deuxième section de tuyau d'évaporateur (10a), le long d'une plaque d'évaporateur (5b) contigüe à la paroi de contenant (2b) affectée à une paroi latérale de l'espace de stockage (3).

3. Appareil ménager selon la revendication 1, **caractérisé en ce que** le tuyau d'évaporateur (10) présente une quatrième section de tuyau d'évaporateur (10b) disposée dans le sens d'écoulement entre la première section de tuyau d'évaporateur (10c) et la deuxième section de tuyau d'évaporateur (10a), le long d'une plaque d'évaporateur (5b) contigüe à la paroi de contenant (2b) affectée à une paroi arrière de l'espace de stockage (3).

4. Appareil ménager selon l'une des revendications 1 à 3, **caractérisé en ce qu'**une plaque d'évaporateur (5a, 5b, 5c, 5d, 5e) est reliée à une autre plaque d'évaporateur (5a, 5b, 5c, 5d, 5e) par au moins une traverse (6) qui comble une fente (8) située entre un bord latéral (7a, 7c, 7e) d'une plaque d'évaporateur (5a, 5b, 5c, 5d, 5e) et un bord latéral (7a, 7e, 7e) de l'autre plaque d'évaporateur (5a, 5b, 5c, 5d, 5e), le long de laquelle une zone transitoire comme un bord, un angle et/ou un arrondi de deux surfaces arrière contigües de deux parois de contenant orientées différemment (2a, 2b, 2c, 2d, 2e) se positionne à l'état monté des plaques d'évaporateur (5a, 5b, 5c, 5d, 5e).

5. Appareil ménager selon la revendication 4, **caractérisé en ce que** l'au moins une traverse (6) présente une flexibilité plus élevée qu'une ou plusieurs sections de tuyaux d'évaporateur (10a, 10b, 10c, 10d, 10e) menées via la fente (8) comblée par l'au moins une traverse (6) d'une plaque d'évaporateur (5a, 5b, 5c, 5d, 5e) vers l'autre plaque d'évaporateur (5a, 5b, 5c, 5d, 5e).

6. Appareil ménager selon la revendication 4 ou 5, **caractérisé en ce que** deux plaques d'évaporateur voisines (5a, 5b, 5c, 5d, 5e) sont respectivement reliées l'une à l'autre pas deux ou trois traverses (6).

7. Appareil ménager selon l'une des revendications 4 à 6, **caractérisé en ce que** l'au moins une traverse (6) est fabriquée en le matériau des plaques d'évaporateur (5a, 5b, 5c, 5d, 5e), en particulier en une seule pièce avec les plaques d'évaporateur voisines (5a, 5b, 5c, 5d, 5e).

8. Appareil ménager selon l'une des revendications 4 à 7, **caractérisé en ce qu'**au moins une plaque d'évaporateur (5c) contigüe à la surface arrière de l'espace de stockage (3) et au moins une autre plaque d'évaporateur (5a) contigüe à la surface arrière de la paroi de fond de l'espace de stockage (3) sont reliées par des traverses (6), en particulier en insérant une plaque d'évaporateur supplémentaire (5e) contigüe à la surface arrière de la paroi arrière de l'espace de stockage (3).

9. Appareil ménager selon l'une des revendications 1 à 8, **caractérisé en ce que** l'au moins un tuyau d'évaporateur (10) passer le long d'au moins cinq plaques d'évaporateur (5a, 5b, 5c, 5d, 5e) dont minimum trois, en particulier quatre ou cinq plaques d'évaporateur (5a, 5b, 5c, 5d, 5e) sont reliées via des traverses (6) selon l'une des revendications 6 à 10.
